# EUROPÄISCHE PATENTSCHRIFT

(11) **EP 1 312 136 B1**
(45) Veröffentlichungstag und Bekanntmachung des Hinweises auf die Patenterteilung: **23.02.2005**
(21) Anmeldenummer: 00979586.5
(22) Anmeldetag: 16.11.2000
(51) Int. Cl.: H01Q 9/36, H01Q 9/42, H01Q 9/26

(54) **VERKÜRZTER SCHLEIFEN-DIPOL UND SCHLEIFEN-MONOPOL**
SHORTENED DIPOLE AND MONOPOLE LOOPS
DIPOLE CADRE ET MONOPOLE CADRE RACCOURCIS

(30) Priorität: 21.08.2000 DE 10040794
(43) Veröffentlichungstag der Anmeldung: 21.05.2003
(73) Patentinhaber: Synergy Microwave Corporation, Paterson, N.J. 07504 (US)
(72) Erfinder: ROHDE, Ulrich, L., Upper Saddle River, NY 07458 (US); DANZEISEN, Klaus, 82166 Gräfelfing (DE)
(74) Vertreter: Körfer, Thomas, Dipl.-Phys.
(86) Internationale Anmeldenummer: PCT/EP2000/011402
(87) Internationale Veröffentlichungsnummer: WO 2002/017433

(56) Entgegenhaltungen:
- EP-A- 0 630 069
- US-A- 2 417 793
- RYABOV K M: "Folded dipoles" TELECOMMUNICATIONS AND RADIO ENGINEERING, Bd. 22, Nr. 10, Oktober 1968 (1968-10), Seiten 24-30, XP002163229
- TAYLOR J E: "Twin-lead tunes foreshortened balanced loop antenna" ELECTRONICS, Bd. 44, Nr. 8, 12. April 1971 (1971-04-12), Seiten 88-89, XP002163230
- YEGIN K ET AL: "VERY BROADBAND LOADED MONOPOLE ANTENNAS" IEEE ANTENNAS AND PROPAGATION SOCIETY INTERNATIONAL SYMPOSIUM,US,NEW YORK, NY: IEEE, 14. Juli 1997 (1997-07-14), Seiten 232-235, XP000788397 ISBN: 0-7803-4179-1

## Beschreibung

Die Erfindung betrifft einen Schleifen-Dipol (Faltdipol) bzw. Schleifenmonopol.

Ein Schleifen- bzw. Faltdipol besteht aus zwei dicht benachbarten Lambda/2-Dipolen, die an den Enden verbunden sind, von denen aber nur einer gespeist wird. Auf den Dipolen stellt sich die gleiche Stromrichtung ein. Beide Dipole unterstützen sich in ihrer Wirkung. Durch unterschiedliche Dicken der beiden Dipole kann über transformatorische Effekte die Eingangsimpedanz beeinflußt werden. Nach dem gleichen physikalischen Prinzip wirkt ein sogenannter Schleifenmonopol, der als halber Schleifendipol auf einer leitenden Ebene aufgefaßt werden kann und aus zwei Lambda/4 langen Dipolen besteht, die wiederum dicht benachbart angeordnet und am oberen Ende miteinander verbunden sind. Solche Schleifendipole bzw. Schleifenmonopole auf leitender Ebene werden als Sende- und Empfangsantennen im Kurz- und Ultrakurzwellenbereich in verschiedenen Ausführungsformen benutzt.

Beim Amateur- und auch Militärfunk wird auch im sogenannten Grenzwellenbereich Funkbetrieb durchgeführt. Die tiefste nutzbare Frequenz liegt bei etwa 1,5 MHz, was einer Wellenlänge von knapp 200 Metern entspricht. Eine gebräuchliche Lambda/2-Antenne hätte demzufolge eine Länge von etwa 100 Metern, deren Realisierung als horizontale oder vertikale Antenne erheblichen mechanischen Aufwand bedeutet. Es ist bekannt, solche Antennen gegenüber ihrer Soll-Länge mechanisch zu verkürzen und den damit verbundenen Nachteil an Effizienz durch geeignete Maßnahmen wie Dachkapazitäten und/oder Serieninduktivitäten auszugleichen, auch diese bekannte Lösungen erfordern vor allem bei einer Antenne im Mehrbandbetrieb weiterhin einen erheblichen Aufwand.

Es ist daher Aufgabe der Erfindung, einen Schleifendipol (Faltdipol) bzw. Schleifenmonopol zu schaffen, der trotz starker Verkürzung auf beispielsweise nur 5 bis 10% der Betriebswellenlänge einen ausreichend großen Strahlungswiderstand von mehr als 10 Ohm aufweist und zwar ohne Verwendung von diskreten Transformationselementen wie Dachkapazitäten oder Induktivitäten.

Diese Aufgabe wird für einen Schleifendipol bzw. Schleifenmonopol durch die Maßnahmen nach den nebengeordneten Ansprüchen 1 und 2 gelöst. Vorteilhafte Weiterbildungen ergeben sich aus den Unteransprüchen.

Ein erfindungsgemäßer Schleifendipol bzw. Schleifenmonopol kann extrem verkürzt werden, beispielsweise auf nur 5 bis 6% der Betriebswellenlänge bei der tiefsten Betriebsfrequenz, so daß die mechanische Länge eines Schleifendipols für eine Betriebsfrequenz von 1,5 MHz nur eine mechanische Länge von 10 bis 12 Metern beträgt. Trotzdem ist der Strahlungswiderstand noch ausreichend groß und größer als 10 Ohm. Damit besitzt ein solcher erfindungsgemäßer Schleifendipol nahezu gleichgute Eigenschaften wie ein üblicher Lambda/2-Dipol. Versuche haben gezeigt, daß auch der Wirkungsgrad des strahlenden Antennenteiles einer erfindungsgemäßen Antenne ohne Verluste von Anpassungselementen und Erdverlusten bei 1,8 MHz mehr als 50% und bei 3,6 MHz mehr als 80% beträgt, also auch diesbezüglich gleichgute Eigenschaften wie bei einem Lambda/2-Dipol erreicht werden. Trotzdem kann der erfindungsgemäße Schleifendipol bzw. Schleifenmonopol sehr einfach und preiswert aufgebaut werden, da an den Enden nur ein nichtstrahlendes Leitungsstück entsprechender Länge angesetzt wird. Geometrisch komplizierte Dachkapazitäten in Form von ausgespannten Drähten bzw. komplizierte Verkürzungsspulen im Dipol werden vermieden. Die Verwendung eines nichtstrahlenden Leitungsstückes zur Kompensation der Strahlerverkürzung ist auch wegen der geringen Verluste solcher Leistungsstücke besonders vorteilhaft. Die erfindungsgemäße Anordnung eignet sich vor allem auch zum Aufbau von Mehrband-Antennen, die auf einfache Weise in der Frequenz umgeschaltet werden können. Eine erfindungsgemäßer vertikaler Dipol kann wegen seiner geringen Länge auch noch bei relativ tiefen Frequenzen eine flache Abstrahlung erzeugen. Dabei ist die Feldstärke der Antenne im Nahfeld nach unten relativ gering, so daß die strengen Bestimmungen für den Betrieb solcher Senderantennen einfach erfüllt werden können.

Das erfindungsgemäße Prinzip kann bei allen üblichen bekannten Formen von Schleifendipolen und Schleifenmonopolen angewendet werden, sowohl bei strahlenden einfachen Dipolen als auch bei Reflektoren bzw. Direktoren von komplexeren Antennenanordnungen, ebenso bei logarithmisch-periodischen Antennen, die mit solchen Schleifendipolen bzw. Schleifenmonopolen aufgebaut sind. Auch vorhandene Antennen können nach dem erfindungsgemäßen Prinzip ergänzt bzw. mit geringem Aufwand umgebaut werden. Da die den nichtstrahlenden Leitungsstücken zugeordneten Umschalteinrichtungen auf einfache Weise fernbedienbar sind, kann eine aus mehreren Schleifendipolen bestehende Antenne nicht nur auf optimalen Strahlungswiderstand, sondern auch auf optimalen Reflexionsfaktor bzw. Direktionsfaktor abgestimmt werden.

Die Erfindung wird im Folgenden anhand schematischer Zeichnungen an Ausführungsbeispielen näher erläutert.

Figur 1 zeigt schematisch einen erfindungsgemäßen Schleifendipol, der als Horizontalstrahler betrieben ist. Er besteht aus zwei gegenüber der Soll-Länge Lambda/2 stark verkürzten parallelen Dipolstrahlern 1 und 2, die im geringen Abstand von kleiner Lambda/20 parallel nebeneinander angeordnet sind und von denen nur der eine Dipolstrahler 1 in der Mitte gespeist ist. Die mechanische Länge L dieser beiden Dipolstrahler 1, 2 beträgt beispielsweise nur 6% der Betriebswellenlänge Lambda, für die untere Grenzfrequenz von 1,5 MHz des Grenzwellenbereiches bedeutet dies eine mechanische Länge von nur L = 12 Meter. An den beiden Enden dieser Dipolstrahler 1, 2 ist jeweils ein nichtstrahlendes Leitungsstück angeschaltet und zwar entweder in Form einer Paralleldraht-Luftleitung 3, wie dies für das rechte Dipolende dargestellt ist, oder in Form eines unsymmetrischen Koaxialkabels 4, wie dies am linken Ende des Dipols dargestellt ist. Die Länge Lx dieses nichtstrahlenden Leitungsstückes 3 bzw. 4 ist so gewählt, daß unter Berücksichtigung des dem Leitungsstück zugehörigen Verkürzungsfaktors (abhängig vom Dielektrikum der Leitung 3 bzw. des Koaxialkabels 4) der Schleifendipol insgesamt wieder seine Soll-Länge von Lambda/2 erreicht. Durch dieses nichtstrahlende Leitungsstück an den Enden der stark verkürzten Dipolstrahler 1,2 wird der Strahlungswiderstand gegenüber dem unverlängerten Dipol beträchtlich erhöht und so der ungünstige Rahmenantenneneffekt vermieden, so daß trotz starker Verkürzung des strahlenden Antennenteiles ein nahezu gleichhoher Wirkungsgrad wie bei einem Lambda/2-Dipol erreicht wird und dies bei eine problemlosen Strahlungswiderstand in der Größenordnung der Impedanz der Quelle bzw. des Verbrauchers.

Das gleiche Prinzip kann gemäß Figur 2 auch bei sogenannten Schleifenmonopolen angewendet werden, die aus zwei gegenüber der Soll-Länge von Lambda/4 stark verkürzten parallelen Monopolen 5 und 6 bestehen und auf einer leitenden Ebene 7 angeordnet sind. Sie stellen die eine Hälfte eines Schleifendipols dar, der an der leitenden Ebene 7 gespiegelt wird. Auch hier sind die Monopolstrahler 5, 6 gegenüber der Wellenlänge stark verkürzt und werden durch ein an den oberen Enden angeschaltetes nichtstrahlendes Leitungsstück 8 elektrisch verlängert, wie dies in Figur 2 wieder durch ein Koaxialkabel angedeutet ist.

Die nichtstrahlenden Leitungsstücke 3, 4 und 8 können mechanisch in einem kleinen Gehäuse 30 untergebracht werden, das gemäß Fig. 5 an den Dipolenden oder in der Dipolmitte angebracht ist. Nachdem bei solchen Schleifendipolen bzw. Schleifenmonopolen aus transformatorischen Gründen meist sowieso einer der Strahler als Hohlrohr ausgebildet ist, kann das zusätzliche nichtstrahlende Leitungsstück auch einfach in diesem Hohlrohr untergebracht werden. Bei höheren Frequenzen, die einen Kurzschluß innerhalb des Hohlrohres erfordern, wird das innerhalb des Hohlrohres untergebrachte, nichtstrahlende Leitungsstück über eine zusätzliche Verlängerungsleitung mit der außerhalb des Hohlrohres angebrachten eigentlichen Schalteinrichtung verbunden, diese Verlängerungsleitung ist entweder Lambda/2 oder Lambda bzw. einem Vielfachen von Lambda lang. Damit kann das eigentliche Schalten beispielsweise in dem zentralen Gehäuse 30 durchgeführt werden, während das nichtstrahlende Leitungsstück im Hohlrohr angebracht ist. In manchen Fällen, vor allem bei Verwendung von Luftleitungen, kann eine zusätzliche Abschirmung der nichtstrahlenden Leitungsstücke vorteilhaft sein.

Figur 3 zeigt einen erfindungsgemäßen Schleifendipol, der auf mehrere Frequenzbereiche umschaltbar ist. Über eine geeignete Umschalteinrichtung können an den Enden des Schleifendipols unterschiedlich lange nichtstrahlende Leitungsstücke angeschaltet werden. In dem Ausführungsbeispiel nach Figur 3 geschieht dies durch Relaisumschalter 10 und 11, die in vorbestimmten Abständen in das nichtstrahlende und in diesem Ausführungsbeispiel als Zweidrahtleitung dargestellte Leitungsstück eingeschaltet sind. Dieses Leitungsstück besteht im Ausführungsbeispiel aus drei Leitungsstücken der Länge L1, L2 und L3. Wenn beide Schalter 10 und 11 die in der Figur 3 dargestellte Schaltstellung a einnehmen, ist nur das Leitungsstück L1 an den strahlenden Teil 1,2 des Schleifendipols angeschaltet, was einer Betriebsfrequenz f1 entspricht. Wenn der Schalter 10 die Schaltstellung b einnimmt, wird zusätzlich noch das Leitungsstück L2 zugeschaltet, was einer Betriebsfrequenz f2 entspricht. Wenn schließlich auch noch der Schalter 11 die andere Schaltstellung b einnimmt, wird auch noch das Leitungsstück L3 zugeschaltet, was der tiefsten Betriebsfrequenz f3 entspricht.

Figur 4 zeigt eine andere Möglichkeit für eine solche Frequenzumschaltung der Antenne, die Relaisschalter sind in diesem Ausführungsbeispiel durch Filterschaltungen 13 und 14 ersetzt, die aus einem Serienresonanzkreis und zwei Parallelresonanzkreisen bestehen und die auf die entsprechenden Betriebsfrequenzen f1 und f2 abgestimmt sind. Damit ist ohne Umschaltung ein automatischer Mehrbandbetrieb einer solchen Antenne möglich.

Die Anordnung nach Figur 3 mit Relaisschaltern eignet sich für Sendeantennen hoher Leistung mit mehr als 100 Watt, die Anordnung nach Figur 4 mit Resonanzkreisen ist für mittlere Leistungen bis 100 Watt geeignet, Auch eine Kombination von mechanischen Schaltern und Filterschaltungen kann in manchen Anwendungsfällen vorteilhaft sein.

Durch eine binäre Stufung der unterschiedlich langen Leitungsstücke L1, L2 und L3 kann eine quasikontinuierliche Durchstimmung erreicht werden, indem das erste Leitungsstück L1 beispielsweise 2° = 1 Einheit, das zweite Leitungsstück L2 2¹ = 2 Einheiten, das dritte Leitungsstück L3 2² = 4 Einheiten usw. lang gewählt wird, so daß damit alle möglichen Längen eingestellt werden können. Dabei ist es vorteilhaft, die Abstimmschrittweite in Relation zur VSWR (Stehwellenverhältnis)-Bandbreite zu bringen, also beispielsweise im Grenzwellenbereich für ein VSWR kleiner 2 eine Schrittweite von 50 bis 100 kHz zu wählen. Auch eine Kombination von bandabhängig geschalteten Leitungsstücken und quasikontinuierlich geschalteten Leitungsstücken kann in manchen Anwendungsfällen sinnvoll sein.

Um den meist zu niederohmigen reellen Strahlungswiderstand der Antenne besser an die Impedanz der Quelle bzw. des Verbrauchers anzupassen, kann es vorteilhaft sein, den gespeisten Teil 1 bzw. 5 des Schleifendipols nach Fig. 1 bzw. des Schleifenmonopols nach Fig. 2 aus mehreren parallelen Strahlern aufzubauen, die mit Hilfe einer Relais-Schaltmatrix dann so umgeschaltet werden können, daß das Transformationsverhältnis in diskreten Stufen über einen weiten Bereich geändert und an die Quelle bzw. den Verbraucher angepaßt werden kann. Bei Verwendung von beispielsweise 3 solchen parallelen Strahlern kann durch entsprechendes Umschalten das Transformationsverhältnis zwischen 1:4 über 1:9 bis 1:16 umgeschaltet werden.

Zur Anpassung eines erfindungsgemäßen Schleifendipols am Speisepunkt an ein zum Sender bzw. Empfänger führendes Speisekabel können handelsübliche Antennenanpaßgeräte benutzt werden. Als besonders vorteilhaft hat es sich bei Mehrbandbetrieb erwiesen, hierfür eine Anpaßschaltung nach Figur 5 zu benutzen, die aus zwei in Kaskade geschalteten 1:4-Übertragern 20, 21 besteht, deren Anzapfungen jeweils über Serienresonanzkreise 22 bis 25 mit den Speisepunkten 26, 27 des Schleifendipols verbunden sind. Die Nennresonanzfrequenz dieser Serienresonanzkreise 22 bis 25 entspricht jeweils der Mitte der Nutzbänder, auf welche der Schleifendipol umschaltbar sein soll. Über einen Symmetrierübertrager 28 (Balun) sind die Übertrager 20, 21 mit dem Speisekabel 29 verbunden. Die Impedanz der Übertrager an den jeweiligen Anzapfungen ist entsprechend dem Realteil des Strahlungswiderstandes gewählt, für die erste Anzapfung, die über den Serienresonanzkreis 22 mit dem Dipol verbunden ist, ist dieser Realteil beispielsweise 12,5 Ohm, für die zweite Anzapfung 50 Ohm, für die dritte Anzapfung 100 Ohm und für die Gesamtkaskade der beiden Übertrager 200 Ohm. Der Imaginärteil der Antennenimpedanz wird durch eine geringe Verstimmung der Serienkreise 22 bis 25 kompensiert. Auf diese Weise läßt sich ein gewünschtes VSWR von kleiner 2 einhalten.

## Patentansprüche

1. Schleifendipol-Anordnung mit zwei gegenüber der Soll-Länge (Lambda/2) stark verkürzten Dipolstrahlern (1, 2), die an ihren beiden Enden durch ein nichtstrahlendes Leitungsstück (3, 4) elektrisch verlängert sind.

2. Schleifenmonopol-Anordnung auf leitender Ebene mit zwei gegenüber der Soll-Länge (Lambda/4) stark verkürzten Monopolstrahlern (5, 6), die an ihren von der leitenden Ebene (7) abgewandten Enden durch ein nichtstrahlendes Leitungsstück (8) elektrisch verlängert sind.

3. Anordnung nach Anspruch 1 oder 2,
**dadurch gekennzeichnet,**
**daß** die Länge (L) der Dipol- bzw. Monopol-Strahler (1, 2; 5,6) jeweils nur 5 bis 10%, vorzugsweise nur 6% der Wellenlänge (Lambda) der tiefsten Betriebsfrequenz gewählt ist.

4. Anordnung nach einem der vorhergehenden Ansprüche,
**dadurch gekennzeichnet,**
**daß** das nichtstrahlende Leitungsstück (3, 4, 8) in einer elektromagnetischen Abschirmung untergebracht ist.

5. Anordnung nach einem der vorhergehenden Ansprüche,
**dadurch gekennzeichnet,**
**daß** das nichtstrahlende Leitungsstück eine am Ende kurzgeschlossene Paralleldrahtleitung (3) ist.

6. Anordnung nach einem der vorhergehenden Ansprüche 1 bis 4,
**dadurch gekennzeichnet,**
**daß** das nichtstrahlende Leitungsstück ein am Ende kurzgeschlossenes Koaxialkabel (4, 8) ist, dessen Innenleiter mit dem einen (1 bzw. 5) und dessen Außenleiter mit dem anderen (2 bzw. 6) Dipol- bzw. Monopol-Strahler verbunden ist.

7. Anordnung nach einem der vorhergehenden Ansprüche,
**dadurch gekennzeichnet,**
**daß** das nichtstrahlende Leitungsstück (3, 4, 8) auf zwei oder mehr unterschiedliche Längen (L1, L2, L3) umschaltbar ist.

8. Anordnung nach Anspruch 7,
**dadurch gekennzeichnet,**
**daß** die Längenumschaltung mittels dem Leitungsstück zugeordneter Relaisschalter (10, 11) erfolgt.

9. Anordnung nach Anspruch 7 oder 8,
**dadurch gekennzeichnet,**
**daß** die Längenumschaltung mittels zwischengeschalteter auf unterschiedliche Resonanzfrequenzen abgestimmter Filterschaltungen (13, 14) erfolgt.

10. Anordnung nach Anspruch 7 bis 9,
**dadurch gekennzeichnet,**
**daß** die Längen der unterschiedlich langen Leitungsstücke (L1, L2, L3) binär abgestuft sind.

11. Anordnung nach Anspruch 7 bis 10,
**dadurch gekennzeichnet,**
**daß** die Abstimmschrittweite der Leitungsstücke entsprechend der gewünschten Stehwellenverhältnis-Bandbreite der Antenne gewählt ist.

12. Anordnung nach einem der vorhergehenden Ansprüche,
**dadurch gekennzeichnet,**
**daß** sie als Sende- und/oder Empfangs-Antenne, Reflektor oder Direktor benutzt wird.

13. Anordnung nach einem der vorhergehenden Ansprüche,
**dadurch gekennzeichnet,**
**daß** die Längenschalteinrichtung in einem am Dipol bzw. Monopol angebrachten Gehäuse (30) eingebaut sind.

14. Anordnung nach einem der vorhergehenden Ansprüche, bei dem mindestens ein Dipol- bzw. Monopol-Strahler als Hohlrohr ausgebildet ist,
**dadurch gekennzeichnet,**
**daß** das nichtstrahlende Leitungsstück in dem Hohlrohr untergebracht ist.

15. Anordnung nach Anspruch 13 und 14,
**dadurch gekennzeichnet,**
**daß** das im Hohlrohr untergebrachte nichtstrahlende Leitungsstück über eine Lambda/2- bzw. n x Lambda-lange Verlängerungsleitung mit der Längenschalteinrichtung verbunden ist.

16. Anordnung nach einem der vorhergehenden Ansprüche 7 bis 15,
**gekennzeichnet**
**durch** eine Anpaßschaltung mit einem Übertrager (20, 21), der mehrere Anzapfungen aufweist, die jeweils über Serienresonanzkreise (22 bis 25) mit den Anschlüssen (26, 27) des Dipols bzw. Monopols verbunden sind und deren Resonanzfrequenzen entsprechend den aufeinanderfolgenden Nutzbändern gewählt sind und die außerdem so bemessen sind, daß der Imaginärteil der jeweils wirksamen Dipol- bzw. Monopol-Impedanz kompensiert wird.

17. Anordnung nach einem der vorhergehenden Ansprüche,
**dadurch gekennzeichnet,**
**daß** der gespeiste Dipol- bzw. Monopol-Strahler (1) bzw. (5) aus mehreren parallelen Strahlern besteht und das Transformationsverhältnis am Speisepunkt über eine diesen parallelen Strahlern zugeordnete Schalteinrichtung umschaltbar ist.

## Claims

1. Loop dipole arrangement with two dipole radiators (1,2) considerably shortened by comparison with the setpoint length (lambda/2), which are electrically extended at both ends by an non-radiating conductor element (3,4).

2. Loop monopole arrangement on a conductive plane with two monopole radiators (5,6) considerably shortened by comparison with the setpoint length (lambda/4), which are electrically extended at their ends facing away from the conductive plane (7) by a non-radiating conductor element (8).

3. Arrangement according to claim 1 or 2,
**characterised in that**
the length (L) of the dipole and/or monopole radiators (1,2; 5,6) is selected to be respectively only 5 to 10%, preferably only 6% of the wavelength (lambda) of the lowest operating frequency.

4. Arrangement according to any one of the preceding claims,
**characterised in that**
the non-radiating conductor element (3,4,8,) is accommodated in an electromagnetic shield.

5. Arrangement according to any one of the preceding claims,
**characterised in that**,
the non-radiating conductor element is a parallel-wire conductor (3) short-circuited at the end.

6. Arrangement according to any one of the preceding claims 1 to 4,
**characterised in that**
the non-radiating conductor element is a coaxial cable (4, 8) short-circuited at the end, of which the internal conductor is connected to the one (1 or 5 respectively) dipole and/or monopole radiator, and of which the exterior conductor is connected to the other (2 or 6 respectively) dipole and/or monopole radiator.

7. Arrangement according to any one of the preceding claims,
**characterised in that**
the non-radiating conductor elements (3,4,8) can be switched to two or more different lengths (L1, L2, L3).

8. Arrangement according to claim 7,
**characterised in that**
the lengths are switched by means of relay switches (10, 11) allocated to the conductor element.

9. Arrangement according to claim 7 or 8,
**characterised in that**
the length is switched by means of interposed filter circuits (13, 14) tuned to different resonant frequencies.

10. Arrangement according to claim 7 to 9,
**characterised in that**
the different lengths of the conductor elements (L1, L2, L3) are stepped in a binary manner.

11. Arrangement according to claim 7 to 10,
**characterised in that**
the tuning step-width of the conductor elements is selected to correspond to the desired standing-wave-ratio bandwidth of the antenna.

12. Arrangement according to any one of the preceding claims,
**characterised in that**
it is used as a transmission and/or reception antenna, reflector or director.

13. Arrangement according to any one of the preceding claims,
**characterised in that**
the length-switching devices are integrated in a housing (30) attached to the dipole and/or monopole.

14. Arrangement according to any one of the preceding claims, wherein at least one dipole and/or monopole radiator is designed as a hollow tube,
**characterised in that**
the non-radiating conductor element is accommodated in the hollow tube.

15. Arrangement according to claim 13 and 14,
**characterised in that**
the non-radiating conductor element accommodated in the hollow tube is connected to the length-switching device via an extension conductor of length lambda/2 and/or n x lambda.

16. Arrangement according to any one of the preceding claims 7 to 15,
**characterised by**
an adaptor circuit with a transformer (20, 21), which provides several tappings, each of which are connected via series resonance circuits (22 to 25) to the connections (26, 27) of the dipole and/or monopole, the resonance frequencies of which are selected to correspond to the successive useful bands, and which are otherwise dimensioned in such a manner that the imaginary component of each active dipole and/or monopole impedance is compensated.

17. Arrangement according to any one of the preceding claims,
**characterised in that**
the supplied dipole and/or monopole radiator (1) and/or (5) consists of several parallel radiators and the transformation ratio at the supply point can be switched via a switching device allocated to these parallel radiators.

## Revendications

1. Dispositif à dipôle cadre avec deux antennes rayonnantes à dipôle (1, 2) fortement raccourcies par rapport à la longueur de consigne (lambda/2), qui sont prolongées électriquement au niveau de leurs deux extrémités à l'aide d'un élément de conducteur non rayonnant (3, 4).

2. Dispositif à monopôle cadre sur un plan conducteur avec deux antennes rayonnantes à monopôle (5, 6) fortement raccourcies par rapport à la longueur de consigne (lambda/4), qui sont prolongées électriquement au niveau de leurs extrémités orientées du côté opposé au plan conducteur (7) à l'aide d'un élément de conducteur non rayonnant (8).

3. Dispositif selon la revendication 1 ou 2, **caractérisé en ce que** la longueur (L) des antennes rayonnantes à dipôle ou à monopôle (1, 2; 5, 6) est seulement de 5 à 10%, de préférence seulement 6% de la longueur d'onde (lambda) de la féquence de travail la plus basse.

4. Dispositif selon l'une des revendications précédentes, **caractérisé en ce que** l'élément de conducteur non rayonnant (3, 4, 8) est disposé dans une protection électromagnétique.

5. Dispositif selon l'une des revendications précédentes, **caractérisé en ce que** l'élément de conducteur non rayonnant est un conducteur à fils parallèles (3) court-circuité à l'extrémité.

6. Dispositif selon l'une des revendications précédentes 1 à 4, **caractérisé en ce que** l'élément de conducteur non rayonnant est un câble coaxial (4, 8) court-circuité à l'extrémité, dont le conducteur interne est relié à une antenne rayonnante à dipôle ou à monopôle (1 ou 5) et dont le conducteur externe est relié à l'autre antenne rayonnante à dipôle ou à monopôle (2 ou 6).

7. Dispositif selon l'une des revendications précédentes, **caractérisé en ce que** l'élément de conducteur non rayonnant (3, 4, 8) peut être commuté sur deux ou plus différentes longueurs (L1, L2, L3).

8. Dispositif selon la revendication 7, **caractérisé en ce que** la commutation des longueurs est réalisée à l'aide de l'interrupteur à relais (10, 11) associé à l'élément de conducteur.

9. Dispositif selon la revendication 7 à 8, **caractérisé en ce que** la commutation des longueurs est réalisée à l'aide de filtres (13, 14) intercalés réglés à différentes fréquences de résonance.

10. Dispositif selon la revendication 7 à 9, **caractérisé en ce que** les longueurs différentes des éléments de conducteurs (L1, L2, L3) sont échelonnées de manière binaire.

11. Dispositif selon la revendication 7 à 10, **caractérisé en ce que** la longueur du pas de réglage des éléments de conducteurs est choisie en fonction de la bande passante du rapport de taux d'ondulation de l'antenne.

12. Dispositif selon l'une des revendications précédentes, **caractérisé en ce qu'**il est utilisé en tant qu'antenne d'émission et/ou de réception, réflecteur ou directeur.

13. Dispositif selon l'une des revendications précédentes, **caractérisé en ce que** le dispositif de commutation des longueurs est intégré dans un boîtier (30) disposé sur le dipôle ou sur le monopôle.

14. Dispositif selon l'une des revendications précédentes, dans lequel au moins une antenne rayonnante à dipôle ou une antenne rayonnante à monopôle est conçu comme un tube creux, **caractérisé en ce que** l'élément de conducteur non rayonnant est disposé dans le tube creux.

15. Dispositif selon la revendication 13 et 14, **caractérisé en ce que** l'élément de conducteur non rayonnant disposé dans le tube creux est relié au dispositif de commutation de longueurs par l'intermédiaire d'un conducteur de prolongement long de lambda/2 ou de n x lambda.

16. Dispositif selon l'une des revendications 7 à 15, **caractérisé par** un circuit d'adaptation avec un transmetteur (20, 21) qui présente plusieurs branchements, qui sont reliés par l'intermédiaire de circuits de résonance en série (22 à 25) avec les raccordements (26, 27) du dipôle ou du monopôle et dont les fréquences de résonance sont choisies en fonction des bandes utiles successives et qui sont, en outre, dimensionnées de telle sorte que la partie imaginaire de l'impédance de dipôle ou de monopôle efficace est compensée.

17. Dispositif selon l'une des revendications précédentes, **caractérisé en ce que** l'antenne rayonnante à dipôle ou à monopôle (1) ou (5) alimentée est constituée de plusieurs antennes rayonnantes parallèles et le rapport de transformation au niveau du point d'alimentation peut être commuté par l'intermédiaire d'un dispositif de branchement correspondant à ces antennes rayonnantes parallèles.
